# EUROPÄISCHE PATENTSCHRIFT

(11) **EP 2 754 708 B1**
(45) Veröffentlichungstag und Bekanntmachung des Hinweises auf die Patenterteilung: **17.01.2018**
(21) Anmeldenummer: 13186900.0
(22) Anmeldetag: 01.10.2013
(51) Int. Cl.: C11D 11/00, C11D 17/00

(54) **Reinigertablette mit integriertem Vorreiniger**
Cleaner tablet with integrated pre-cleaner
Tablette nettoyante avec pré-nettoyant intégré

(30) Priorität: 10.01.2013 DE 102013100195
(43) Veröffentlichungstag der Anmeldung: 16.07.2014
(62) Teilanmeldung aus: 17188435.6
(73) Patentinhaber: Budich International GmbH, 32120 Hiddenhausen (DE)
(72) Erfinder: Budich, Meinrad, 32609 Hüllhorst (DE)
(74) Vertreter: Beckord & Niedlich

(56) Entgegenhaltungen:
- EP-A1- 0 264 701
- EP-A2- 0 224 128
- EP-A2- 0 224 135
- EP-A2- 0 224 136
- WO-A1-91/15568
- WO-A1-94/23011
- WO-A2-02/33038
- GB-A- 2 330 362

## Beschreibung

Die vorliegende Erfindung betrifft eine Reinigertablette, welche insbesondere zur Reinigung von Küchengeräten, wie z. B. gewerblichen Spülmaschinen, Backöfen, Grillautomaten, Konvektomaten, Großkochbehältern, Entfettungsanlagen, sowie von verschmutzten Oberflächen aus dem gewerblichen Küchenbereich geeignet ist.

Auf dem Markt sind verschiedenartige Reinigungsmittel für stark verschmutzte Oberflächen und Kochgeräte bekannt, die auf unterschiedlichen Wirksubstanzen basieren. Grundsätzlich wird hierbei zwischen sauren und alkalischen Reinigungssystemen unterschieden. Bei den alkalischen Reinigungssystemen gibt es schwach basische Reinigungsmittel und hochalkalische Reinigungsmittel. Ein herkömmlicher Maschinenreiniger zur Reinigung harter Oberflächen und auf neutraler bis alkalischer Basis ist zum Beispiel in der Europäischen Patentanmeldung EP-A-1600497 beschrieben. Das Alkalisystem dieses Reinigers umfasst zum Beispiel Natriumhydroxid, Soda, Natriummetasilikat und Pentanatriumtripolyphosphat in einem Gewichtsanteil von 78-97 Gew.-%. Neben solchen Maschinenreinigern gibt es auch Reiniger, die zur Verwendung in Geschirrspülmaschinen geeignet sind. So beschreibt die EP 0224128 A2 eine mehrschichtige alkalische Reinigungsmitteltablette für das maschinelle Geschirrreinigen, bei der die einzelnen Schichten ein unterschiedliches Lösungsprofil aufweisen.

Eine Aufgabe der Erfindung liegt in der Verbesserung der Reinigungskraft und Reinigungseffizienz eines solchen tablettenförmigen Reinigungsmittels, einem Herstellungsverfahren für ein solches tablettenförmiges Reinigungsmittel sowie der Verwendung zur Reinigung von Küchengeräten bzw. verschmutzten Oberflächen, insbesondere aus dem gewerblichen Küchenbereich.

Die hier beschriebene Aufgabe wird zum einen durch eine Reinigertablette nach Anspruch 1, ein Herstellungsverfahren für eine solche Reinigertablette nach Anspruch 11 und zum anderen durch eine Verwendung der Reinigertablette nach Anspruch 13 gelöst.

Eine solche erfindungsgemäße Reinigertablette mit einem alkalischen Reiniger zur Reinigung von Küchengeräten bzw. verschmutzten Oberflächen, insbesondere aus dem gewerblichen Küchenbereich, die zum Teil starke fett- und/oder eiweißstoffhaltige Verschmutzungen aufweisen, umfasst ein Hauptreinigersystem für einen Hauptspülgang einer Maschine und ein integriertes Vorreinigersystem, das seine Wirkung bereits in einem Vorspülgang der Maschine zu entfalten beginnt, wobei das Hauptreinigersystem und das Vorreinigersystem in zumindest teilweise getrennten Kompartimenten umfasst sind. Erfindungsgemäß umfasst das Hauptreinigersystem eine Reinigergrundmischung und ein Retardierungsmittel und das Vorreinigersystem die Reinigergrundmischung. Eine Reinigertablette im Sinne der Erfindung ist ein ein- oder mehrphasiges Reinigersystem, das zumindest eine in Tablettenform formbare feste Phase mit dem alkalischen Reiniger als Hauptreinigersystem aufweist, die sich in wässriger Umgebung auflösen kann und insbesondere während des Hauptspülgangs eine hohe Löslichkeit zeigt. Die herkömmlichen tablettenförmigen Reinigungsmittel zur Anwendung in automatischen Reinigungsprogrammen waren bisher mit einer Löslichkeit versehen, welche die Auflösung des Reinigungsmittels in Wasser derart verzögert, dass auch bei Anwendung eines Vorspülgangs noch genügend Reinigungsmittel während des Hauptwaschgangs bzw. Hauptspülgangs zur Verfügung stand. Speziell auf den Vorspülgang abgestellte Tablettenformulierungen sind nicht bekannt. Gerade durch die spezielle Anpassung einer Tablette mittels eines separaten Vorspülreinigersystems konnte aber, wie auch in den nachstehenden Beispielen gezeigt ist, bei gleicher Aktivstoffmenge eine signifikante Verbesserung der Reinigungsergebnisses erzielt werden.

Ein alkalischer Reiniger im Sinne der Erfindung ist dabei ein Reinigungsmittel, das beim Auflösen im Wasser einen alkalischen pH-Wert in der wässrigen Lösung ergibt.

Der Begriff "integriertes Vorreinigersystem" wird erfindungsgemäß derart verwendet, um zu kennzeichnen, dass in der Reinigertablette ein Vorreiniger separat zu dem Hauptreiniger eingesetzt wird, der seine Reinigungsfunktion im Wesentlichen im Vorspülgang ausübt. Er kann dafür integriert im Hauptreinigersystem vorgesehen sein. "Integriert" heißt in diesem Sinne, dass der Vorreiniger vorteilhafterweise in einer separaten Phase oder einem separaten Kompartiment vorliegt, aber lösbar oder fest mit dem Hauptreinigersystem der Reinigertablette im gebrauchsfertigen Zustand verbunden ist, beispielsweise auch den alkalischen Reiniger umgibt. Es ist also keine separate Zudosierung des Vorreinigers durch den Anwender notwendig. Dies erleichtert den Einsatz des alkalischen Reinigers insbesondere in automatisierten Verfahren. Das integrierte Vorreinigersystem kann somit in einer anderen, leicht wasserlöslichen Phase vorliegen, die entweder fest, pastös oder flüssig sein kann, solange sie sich entsprechend zeitlich versetzt, d. h. schon im Vorspülgang, im Wesentlichen vollständig in Wasser auflösen kann. "Im Wesentlichen vollständig" heißt, dass sich schon im Vorspülgang mindestens die Hälfte des Vorreinigersystems bei den im Vorreinigerspülgang üblicherweise vorherrschenden Bedingungen, wie zum Beispiel Lösungsmittelvolumen, Temperatur, etc., auflöst und somit zur Reinigung zur Verfügung steht.

Durch die erfindungsgemäße Reinigertablette mit einem integrierten Vorreinigungssystem kann sich ein Teil der Reinigertablette bereits während des Vorspülgangs von automatischen Reinigungsprogrammen auflösen und erhöht somit dessen Reinigungswirkung schon während des Vorspülgangs, während der Hauptteil der Reinigertablette auf Grund der verzögerten Löslichkeit des Hauptreinigersystems im Vergleich zu dem Vorreinigersystem weiterhin für den Hauptspülgang zur Verfügung steht.

Damit wird vermieden, dass - wie mit den herkömmlichen Reinigertabletten - der Vorspülgang weitestgehend ohne nennenswerte Konzentration an Reinigungsmittel erfolgt und somit nur bedingt Schmutz in dem Vorspülgang gelöst werden kann. Überraschend hat sich dabei gezeigt, dass bei gleicher Gesamtzusammensetzung - also ohne Erhöhung der Gesamtmenge an aktiven Inhaltsstoffen bzw. Wirksubstanzen - allein die Verfügbarkeit eines Teils der Wirksubstanzen in dem Vorspülgang insgesamt zu einem signifikant verbesserten Reinigungsergebnis führt.

Gemäß einem weiteren Gesichtspunkt der Erfindung wird ein Herstellungsverfahren für eine solche Reinigertablette zur Verfügung gestellt, welches die folgenden Schritte umfasst:
- Vermischen der Reinigerkomponenten, ausgewählt aus Alkalisystemkomponenten, zusätzlichen Reinigungsmittelkomponenten und weiteren Matrixkomponenten, um eine Reinigergrundmischung herzustellen,
- Aufteilen der Reinigergrundmischung in eine Hauptreinigermischung und eine Vorreinigermischung,
- Versehen der Hauptreinigermischung mit einem Retardierungsmittel, um ein Hauptreinigerkompartiment vorzusehen, und
- Kombinieren des Vorreinigerkompartiments mit dem Hauptreinigerkompartiment.

Durch dieses Verfahren kann auf vorteilhafte Weise eine Reinigertablette mit verbesserter Reinigungskraft bzw. -effizienz für ein Reinigungsverfahren mit Vorspülgang bereitgestellt werden, weil bei gleicher Gesamtzusammensetzung - also ohne Erhöhung der Menge an Wirksubstanzen - allein die Verfügbarkeit eines Teils der Wirksubstanzen in dem Vorspülgang insgesamt zu einem signifikant verbesserten Reinigungsergebnis führt. Dabei kann die Effizienz der so hergestellten Reinigertablette noch weiter verbessert werden, wenn während der Bereitstellung der Vorreinigerkomponente die Vorreinigermischung zusätzlich noch mit einem Zerfallsbeschleuniger oder Lösungsbeschleuniger versehen wird.

Da die Grundmischung für beide Reinigersysteme identisch ist, kann durch das erfindungsgemäße Verfahren eine Reinigertablette sehr materialeffizient und kostensparend hergestellt werden. Die Reinigungskraft einer mit gleicher Wirkstoffmenge hergestellten Reinigertablette ist dabei signifikant, zum Teil um bis zu 15 bis 25 Prozent, gegenüber den herkömmlichen Reinigertabletten verbessert, die kein speziell angepasstes Vorreinigersystem umfassen.

Ein weiterer Gesichtspunkt betrifft eine erfindungsgemäße Verwendung dieser Reinigertablette zum Reinigen von Küchengeräten, wie z. B. gewerblichen Spülmaschinen, Backöfen, Grillautomaten, Konvektomaten, Großkochbehältern, Entfettungsanlagen, sowie von verschmutzten Oberflächen aus dem gewerblichen Küchenbereich. Durch die verbesserte Reinigungskraft kann hierbei ein verbessertes Reinigungsergebnis bei gleicher Wirkstoffmenge in der Reinigertablette gegenüber den herkömmlichen Reinigungstabletten erzielt werden.

Weitere bevorzugte Ausgestaltungen und Weiterbildungen der erfindungsgemäßen Reinigertablette und des erfindungsgemäßen Herstellungsverfahrens sowie der Verwendung einer solchen Reinigertablette ergeben sich auch aus den abhängigen Ansprüchen sowie der nachfolgenden Beschreibung von bevorzugten Ausführungsformen und Beispielen. Dabei kann das Herstellungsverfahren bzw. die Verwendung auch entsprechend den abhängigen Ansprüchen der erfindungsgemäßen Reinigertablette oder des Herstellungsverfahrens ausgebildet sein.

Bevorzugt ist ein alkalischer Reiniger im Sinne der Erfindung ein Reinigungsmittel, das beim Auflösen im Wasser (in einer 1%-igen Lösung) einen alkalischen pH-Wert von größer als 8, bevorzugt größer als 10, insbesondere bevorzugt von größer als 11 einstellt. Für die Entfernung bzw. Lösung von Fetten und Eiweißstoffen von verschmutzten Oberflächen ist eine Einstellung des pH-Wertes häufig schon ausreichend, wobei auch Reinigungsmittel auf alkalischer Basis eine auf komplexbildenden Gruppen oder oberflächenaktiven Gruppen beruhende Reinigungswirkung aufweisen können. Auch Eiweißdenaturierende alkalische Stoffe können als erfindungsgemäße Reiniger eingesetzt werden, solange sie ihre Wirkung in einem alkalischen Milieu (pH-Wert größer 8) entfalten können. Für die Verwendung in Maschinenreinigern ist ein pH-Wert ab einem pH von 11 oder 12, bevorzugt von 12 bis 14, weiter bevorzugt von 12 bis 13 vorteilhaft, wohingegen für die Verwendung in Spülmaschinenprogrammen ein pH-Wert von 7 bis 11 vorteilhaft ist. Die alkalische Komponente und die Reinigerkomponente können in einer Substanz kombiniert sein, können aber auch getrennte Substanzen sein, solange sie zusammen in dem alkalischen Reiniger umfasst sind. Insbesondere solche alkalischen Reiniger werden bevorzugt für die Maschinenreinigung, bevorzugt von gewerblichen Spülmaschinen, Backöfen, Grillautomaten, Konvektomaten, Großkochbehältern, Entfettungsanlagen, sowie für die Reinigung von verschmutzten Oberflächen aus dem gewerblichen Küchenbereich eingesetzt. Von solchen Maschinenreinigern unterschieden werden gewöhnlich Reinigungsmittel zur Anwendung in haushaltsüblichen Spülmaschinen, z. B. zur Reinigung von Geschirr, Besteck oder Gläsern, bei denen der pH-Wert häufig im neutralen bis leicht alkalischen Bereich liegt, um eine mögliche Schädigung der gereinigten Utensilien zu vermeiden.

In einer weiteren bevorzugten Ausgestaltung kann die erfindungsgemäße Reinigertablette die alkalischen Komponenten in einer Gesamtmenge von 20-80 Gew.-% enthalten, solange der hochalkalische pH-Wert bei der Anwendung in wässriger Lösung eingestellt werden kann.

Eine besonders bevorzugte Ausführungsform für eine solche erfindungsgemäße Reinigertablette ist dadurch gekennzeichnet, dass das Hauptreinigersystem und das Vorreinigersystem in zumindest teilweise getrennten Kompartimenten vorliegen. Getrennte Kompartimente oder Einheiten im Sinne der Erfindung können zum Beispiel in sogenannten Kombiprodukten ausgeführt werden, in denen die Komponenten für eine alkalische Hauptreinigertablette und eine darin integrierte alkalische Vorreinigertablette separat vermischt und verpresst werden und erst danach miteinander kombiniert werden.

Eine bevorzugte Ausgestaltung einer solchen Reinigertablette liegt in der Form einer zweiphasigen Tablette, vorzugsweise in Form einer Hauptreinigertablette mit darin integriertem Vorreinigersystem, vor. Zweiphasig im Sinne der Erfindung heißt, dass mindestens zwei Phasen, fest-fest, fest-flüssig oder fest-gelartig, vorliegen. Dabei kann jede Phase ein eigenes Kompartiment wie zum Beispiel eine eigene Tablette oder einen separaten Teil einer Tablette bilden. Wenn eine gelartige oder flüssige Phase vorliegt, dann sind diese üblicherweise in einer festen Umhüllung, zum Beispiel einer Kunststoffhülle oder einer Beschichtung bzw. einem Überzug (Coating), welche die mindestens zwei Phasen voneinander trennt und sich zum Beispiel erst bei Berührung mit Wasser auflöst. Ein Beispiel für eine solche separate Ausgestaltung ist eine sogenannte Tab-in-Tab-Variante, in der die Bestandteile der Vorreinigung in einer, häufig kleineren, Tablette zur Verfügung gestellt werden, die dann in eine Hauptreinigertablette integriert wird. Prinzipiell ist auch eine Ausgestaltung mit umgekehrtem Aufbau, das heißt z. B. eine Vorreinigertablette mit integriertem Hauptreiniger, möglich. Da aber in der Regel die Menge der Vorreinigerkomponente geringer ist als die Menge der Hauptreinigerkomponente, ist in den meisten Anwendungsfällen die erste Variante bevorzugt. Daher wird im Folgenden der Einfachheit halber von dieser Variante ausgegangen, wobei dies, sofern nicht anders erwähnt, auch die umgekehrte Anordnung umfasst.

Die alkalische Komponente kann gemäß einer weiteren vorteilhaften Ausführungsform der erfindungsgemäßen Reinigertablette aus der Gruppe ausgewählt sein, die aus Natriumhydroxid (NaOH, hochkonzentriert auch Ätznatron genannt), Soda (Natriumcarbonat) und Natrium-Metasilikat besteht. Dabei kann in der alkalischen Reinigertablette eine oder eine Kombination mehrerer dieser alkalischen Komponenten bzw. in Kombination mit zusätzlichen alkalischen Mitteln eingesetzt werden, um die Alkalität zweckmäßig einzustellen. Bevorzugt werden diese alkalischen Komponenten der Tablettenmatrix beigemischt, wobei auch unter die Erfindung fällt, wenn diese in der Tablettenmatrix bei der Tablettierung sich ganz oder teilweise in stabilere Produkte, z. B. Hydrate oder Oxide etc., umwandeln, solange diese Umwandlung beim Gebrauch der Reinigertablette in Wasser wieder reversibel ist, so dass die gewünschte Alkalität (auch "Basizität" genannt) bereitgestellt wird. Die Tablettenmatrix kann auch aus der alkalischen Komponente selbst aufgebaut sein.

Die Reinigungswirkung wird vorzugsweise durch zusätzliche Reinigungsmittel verstärkt bzw. unterstützt. Zusätzliche Reinigungsmittel können aus der aus Polyphosphaten, Tensiden, Polymeren und Phosphonaten bestehenden Gruppe ausgewählt werden. Alle diese Reinigungsmittel sind zweckmäßigerweise möglichst wenig schaumbildend, um eine
übermäßige Schaumbildung zu vermeiden. Besonders bevorzugte Beispiele solcher Reinigungsmittel sind Na-Tripolyphosphat, Pentanatriumpolyphosphat, ionische oder nichtionische Tenside. Bevorzugte Tenside sind Fettalkoholethoxylate, insbesondere endgruppenverschlossene Plurafac-Typen (z.B. Fa. BASF) oder Fettamine. Anionische Tenside sind zwar denkbar, haben jedoch eine geringere Relevanz, da diese häufig stark schäumend sind. Alkalistabile Phosphonate (z. B. Salze der Nitrilo-tris-methylenephosphonic acid) der Sequion-Typen (z.B. Fa. Polygon) oder Cublen-Typen (z. B. Fa. Zschimmer & Schwarz). Als Polymere kommen bevorzugt Polycarboxylate (z. B. Fa. BASF) zur Anwendung.
Um eine Tablettenform der Reinigertablette zu erzielen, kann es zweckmäßig sein, dass sowohl das Hauptreinigersystem als auch das Vorreinigersystem weitere Matrixkomponenten, ausgewählt aus Bindemitteln, Tablettierhilfsmitteln und Konservierungsmitteln, umfassen. Die Bindemittel, Tablettierhilfsmittel und Konservierungsmittel werden vorzugsweise in einer Gesamtmenge von nicht mehr als 20 Gew.-%, besonders bevorzugt nicht mehr als 10 Gew.-%, bezogen auf die gesamte Reinigertablette, eingesetzt.

Die Matrix des Hauptreinigersystems umfasst dabei ein Retardierungsmittel, welches die Auflösung verzögert, so dass die Hauptreinigerkomponente vor allem im Hauptspülgang die entsprechende Wirkung entfaltet. Die zeitliche Verzögerung kann dabei zweckmäßigerweise über die Löslichkeit der aktiven Inhaltsstoffe bzw. der Matrix des Hauptreinigersystems gesteuert werden oder kann auch temperaturabhängig derart gesteuert sein, dass erst bei erhöhter Temperatur im Hauptspülgang eine merkliche Auflösung der Reingerkomponenten des Hauptreinigersystems erfolgt. Zur Verzögerung der Löslichkeit der Hauptreinigertablette werden gemäß einer bevorzugten Ausführungsform hydrophobe Substanzen eingesetzt. Diese können in die Tablettenmatrix gemischt werden oder als Überzug bzw. Coating auf die Oberfläche der Tablettenkomponente gebracht werden. Beispiele solcher hydrophoben Substanzen sind Wachse oder ähnlich wirkende Retardiermittel. Substanzen mit retardierender Wirkung sind beispielsweise Stearate, z. B. Glyzerinmonostearat, auch bekannt unter dem Handelsnamen Cutina (von Fa. Cognis), oder Magnesiumstearat sowie Fettsäurealkanolamide, auch bekannt unter dem Handelsnamen Comperlan (Fa. Cognis). Eine retardierende Wirkung kann jedoch auch mit Substanzen erreicht werden, welche beim Lösevorgang ein Gel bilden. Dies sind zum Beispiel Carboxymethylcellulosen, Gelatine, Stärke oder pyrogene Kieselsäure.

Die Matrix des integrierten Vorreinigersystems enthält bevorzugt kein Retardierungsmittel, kann aber einen Zerfalls- bzw. Lösungsbeschleuniger umfassen, um sicherzustellen, dass die Wirkung der Vorreinigerkomponente von Anfang an, d. h. zum überwiegenden Teil in der Vorspülphase, bereits entfaltet wird. Als Zerfallsbeschleuniger in der Vorreinigerkomponente der Reinigertablette können alle bekannten Zerfallshilfsmittel angewendet werden. Dies sind u. a. Stärke bzw. Stärke-Derivate (z. B. von Fa. Colorcon, Fa. Ingredion - vormals National Starch), Cellulose bzw. Cellulose-Derivate (z. B. von Fa. SE Tylose, Fa. J. Rettenmaier & Söhne GmbH & Co. KG), Alginate, Saccharide oder quervernetztes Polyvinylpyrrolidon (z. B. von BASF).

Die Vorreinigerkomponente hat bevorzugt einen Anteil von 10 bis 30 %, besonders bevorzugt von 15 bis 25 % an der gesamten Reinigertablette.

Eine besonders bevorzugte Ausführungsform für eine solche erfindungsgemäße Reinigertablette ist dadurch gekennzeichnet, dass die Hauptkomponente und die Vorreinigerkomponente zumindest teilweise getrennt vorliegen. "Zumindest teilweise getrennt vorliegen" heißt im Sinne der Erfindung, dass die Komponenten zwar mechanisch in Verbindung stehen, so dass die integrierte Reinigertablette mit definierten Mengenanteilen vorliegt, aber andererseits in einer Form ist, so dass zumindest der größte Teil des Vorreinigers nicht in direktem Kontakt mit dem Hauptreiniger steht. Dadurch kann die Vorreinigerkomponente grundsätzlich freiliegend sein oder, falls sie in der Hauptreinigerkomponente eingebettet ist, mit einem Hilfsstoff, wie z. B. einem hydrophilen Hilfsstoff, umgeben sein, so dass die Vorreinigerkomponente zum Lösen des Vorreinigers vom Wasser umspült werden kann. Der Hilfsstoff kann dabei dafür sorgen, dass das Wasser zum Lösen des Vorreinigers in die Tablettenmatrix, umfassend die Hauptreinigerkomponente, eindringen kann.

Vorzugsweise kann ein Haftmittel eingesetzt werden, welches die Vorreinigertablette in der Matrix der Hauptreinigertablette hält. Beispielsweise kann Polyethylenglykol für diesen Zweck eingesetzt werden. Dieser wird beim Herstellungsvorgang der erfindungsgemäßen Reinigertablette zum Beispiel in geschmolzener Form in eine Vertiefung einer alkalischen Reinigertablette eingebracht und durch das Anpressen einer Vorreinigertablette in diese Vertiefung in den durch die beiden Tabletten ausgebildeten Zwischenräumen bzw. auch in den offenen Poren der alkalischen Reinigertablette verteilt werden.

Die erfindungsgemäße Reinigertablette kann bevorzugt einzeln oder in einer definierten Anzahl in einer verschweißten Folie, einem sogenannten Flowpack (einem Schlauchbeutel, bei dem die Produkte horizontal in den Beutel gegeben werden), verpackt sein, so dass sie genau und einfach bei Gelegenheit dosiert werden können. Eine einzelne Verpackung einer jeden Reinigertablette ist besonders bevorzugt, da dadurch eine Gefährdung der Benutzer durch hochalkalische Inhaltsstoffe und eine Verschlechterung der Produktqualität bei der Lagerung verhindert bzw. zumindest verringert werden können.

Die erfindungsgemäße Reinigertablette kann bevorzugt zur Reinigung gewerblicher Maschinen verwendet werden, die gewöhnlich mit neutralen bis alkalischen Reinigungsmitteln gesäubert werden. Beispiele hierfür sind insbesondere gewerbliche Küchengeräte wie z. B. gewerbliche Spülmaschinen, Backöfen, Grillautomaten, Konvektomaten, Großkochbehälter, Entfettungsanlagen und verschmutzte Oberflächen aus dem gewerblichen Küchenbereich. Dies schließt aber die Verwendung der Reinigertabletten für die Reinigung von handelsüblichen Geschirrspülmaschinen oder für verschmutzte Einzelteile, Töpfe, Geschirr, etc., die häufiger bzw. nach jedem Gebrauch gereinigt werden, grundsätzlich nicht aus. Der Fachmann weiß dabei, wie er die Reinigerkomponenten für diesen Einsatz entsprechend umformuliert, falls andere Anforderungen bestehen.

Zusätzlich können auch weitere funktionelle Kompartimente bzw. Substanzen wie zum Beispiel ein Entkalkungsmittel, ein Klarspülmittel, ein Ionenaustauschmittel, ein spezielles Reinigungsmittel für weitere Verschmutzungen etc. mit in die Reinigertablette integriert werden. Dazu können zum Beispiel eigene Schichten oder Bereiche verwendet werden, solange sie in dem alkalischen Milieu stabil sind oder entsprechend gegen das alkalische Milieu abgeschirmt sind.

Das Prinzip der Erfindung wird im Folgenden anhand von Zeichnungen beispielshalber noch näher erläutert. In den Zeichnungen zeigen:
Fig. 1a,b,c eine Schnittansicht, Draufsicht und perspektivische Seitenansicht einer ersten Ausführungsform einer erfindungsgemäßen Reinigertablette.
Fig. 2a,b,c eine Schnittansicht, Draufsicht und perspektivische Seitenansicht einer zweiten Ausführungsform einer erfindungsgemäßen Reinigertablette.
Fig. 3a,b,c eine Schnittansicht, Draufsicht und perspektivische Seitenansicht einer dritten Ausführungsform einer erfindungsgemäßen Reinigertablette.
Fig. 4a,b,c eine Schnittansicht, Draufsicht und perspektivische Seitenansicht einer vierten Ausführungsform einer erfindungsgemäßen Reinigertablette.
Fig. 5 eine Seitenansicht einer fünften Ausführungsform einer erfindungsgemäßen Reinigertablette.
Fig. 6 eine Seitenansicht einer sechsten Ausführungsform einer erfindungsgemäßen Reinigertablette.

In Figur 1a ist eine seitliche Schnittansicht einer erfindungsgemäßen Reinigertablette 1 mit integrierter Vorreinigertablette 3 gemäß einer ersten Ausführungsform gezeigt. In den Figuren 1b und 1c ist die Reinigertablette 1 aus der Figur 1 a in der Draufsicht sowie in der perspektivischen Ansicht gezeigt, wobei die Merkmale mit identischen Bezugszeichen bezeichnet sind.

Die Reinigertablette 1 besteht aus einer größeren Hauptreinigertablette 2 und einer kleineren Vorreinigertablette 3. Die größere Hauptreinigertablette 2 enthält ein alkalisches Reinigungsmittel und ist aus einer pulverförmigen Matrix aufgebaut. Die alkalische Hauptreinigertablette 2 hat eine zylindrische Grundform mit einer zentralen runden Vertiefung 5 in der Oberseite. Die Vertiefung 5 hat einen Durchmesser von etwa der Hälfte des Durchmessers der gesamten Reinigertablette 1. Die Tiefe der Vertiefung 5 ist etwa halb so groß wie die Höhe der gesamten Reinigertablette 1.

In der Vertiefung 5 ist eine Vorreinigertablette 3 versenkt, die in etwa den Größenverhältnissen der Vertiefung entspricht. "In etwa den Größenverhältnissen entspricht" heißt, dass ein schmaler Spalt 6 zwischen der alkalischen Hauptreinigertablette 2 und der Vorreinigertablette 3 verbleibt. In der hier gezeigten Ausführungsform schaut die kleinere Vorreinigertablette 3 nicht über die Oberseite der Vertiefung 5 heraus. Alternativ kann dies aber auch anders ausgestaltet sein. Der Spalt 6 ist optional mit einem Kleber ausgefüllt. Der Kleber wird bevorzugt vor der Vorreinigertablette 3 in die Vertiefung 5 gegeben, woraufhin die Vorreinigertablette 3 eingepresst wird.

In den Figuren 2a, 2b und 2c ist eine Reinigertablette gemäß einer zweiten Ausführungsform gezeigt, bei der sich die Hauptreinigertablette in der Vertiefung 5 zentral in der Mitte der alkalischen Vorreinigertablette 2 befindet, so dass die alkalische Hauptreinigertablette 3 vollständig von der alkalischen Vorreinigertablette 2 umgeben ist. Zur Herstellung dieser Tablette wird die vorgefertigte Hauptreinigertablette 3 vor dem Pressen der Vorreinigertablette 1 mit in die Form eingelegt.

In den Figuren 3a, 3b und 3c ist eine Reinigertablette gemäß einer dritten Ausführungsform gezeigt, bei der alle Merkmale identisch wie in der ersten Ausführungsform sind, außer dass die Vertiefung 5 für die Vorreinigertablette 3 die alkalische Hauptreinigertablette 2 vollständig durchdringt. Das heißt, dass die alkalische Hauptreinigertablette 2 ringförmig die alkalische zylinderförmige Vorreinigertablette 3 umgibt.

In den Figuren 4a, 4b und 4c ist eine Reinigertablette gemäß einer vierten Ausführungsform gezeigt, bei der alle Merkmale identisch wie in der ersten Ausführungsform sind, außer dass die Vertiefung 5 für die Vorreinigertablette 3 sowie die Vorreinigertablette 3 selbst einen weitgehend quadratischen Querschnitt anstelle eines runden Querschnitts aufweisen.

Kombinationen der speziellen Ausgestaltung der Vertiefung 5 sowie der Vorreinigertablette 3 mit den Varianten der dritten oder vierten Ausführungsform sind möglich, auch wenn sie hier nicht explizit dargestellt sind. Ebenso kann die äußere Form der alkalischen Hauptreinigertablette 2 von den hier gezeigten Querschnitten abweichen und z. B. rechteckige, quadratische, ovale oder auch anderweitig ausgestaltete Querschnitte aufweisen.

In der Figur 5 ist eine Seitenansicht einer fünften Ausführungsform einer erfindungsgemäßen Reinigertablette gezeigt, in der die Hauptreinigerkomponente in der ersten Schicht 7 und die Vorreinigerkomponente in der daran angrenzenden zweiten Schicht 8 angeordnet sind, um eine zweischichtige Reinigertablette zu erzeugen.

Die Figur 6 zeigt ebenfalls eine Seitenansicht einer mehrschichtigen Reinigertablette mit einer ersten Schicht 7 für die Hauptreinigerkomponente, einer zweiten Schicht 8 für die Vorreinigerkomponente und einer dritten Schicht 9 für eine dritte Komponente, die wiederum eine Vorreinigerkomponente oder eine dritte Reinigerkomponente oder eine Hilfsmittelkomponente umfassen kann.

Die vorliegende Erfindung wird nun weiter anhand der folgenden beispielhaften Rezepturen erläutert. Die Prozentangaben erfolgen dabei in Gewichtsprozent, bezogen auf die Gesamtmenge der Reinigertablette.

Eine Rahmenrezeptur für die erfindungsgemäße Reinigertablette aus einer Kombination einer alkalischen Reinigertablette und einer darin integrierten alkalischen Vorreinigertablette setzt sich wie folgt zusammen:

### Gesamte Reinigertablette

Die Alkalität wird durch einen oder eine Kombination mehrerer der folgenden Rohstoffe zur Verfügung gestellt:

| | |
|---|---|
| Ätznatron (NaOH) | 0 - 70 % |
| Natrium-Metasilikat | 0 - 70 % |
| Soda | 0 - 70 % |

Für die Reinigungswirkung stehen die folgenden Rohstoffe, alleine oder in beliebiger Kombination miteinander, zur Verfügung:

| | |
|---|---|
| Na-Tripolyphosphat | 10 - 30 % |
| Tenside (schaumarm) | 0,1 - 10 % |
| Polymere | 0,1 - 10 % |
| Phosphonate | 0,1 - 10 % |

Zusätzlich werden Tablettierhilfsmittel und wie oben erläutert Retardierungsmittel in der Hauptreinigertablette (Hauptreinigersystem) sowie optional Zerfallshilfsmittel in der Vorreinigertablette (Vorreinigersystem) eingesetzt, welche im Idealfall zusammen nicht mehr als 10 % der Zusammensetzung ausmachen.

Der pH-Wert dieser alkalischen Reinigertablette wird zwischen 11 und 14, bei bevorzugten Reinigern auf etwa 12 bis 13, eingestellt.

### Beispiel 1: mögliche Tablettenzusammensetzungen

Grundsätzlich können sich die Vorreinigertablette und die Hauptreinigertablette von den Wirksubstanzen her unterscheiden, was zur Optimierung der Wirkung beitragen kann. Zur Erläuterung des Prinzips dieser Patentanmeldung soll jedoch bewusst eine einheitliche Zusammensetzung der Wirksubstanzen die Grundlage bilden, auf der die alkalische Reinigertablette mit Vor- und Hauptreinigersystem gegen eine einphasige Tablette mit gleicher Zusammensetzung der Wirksubstanzen verglichen werden kann. Somit wird nur der Effekt der Aufteilung auf zwei zeitlich versetzte Reinigungsphasen und nicht der einer Variation der chemischen Zusammensetzung betrachtet.

Die folgenden Beispiele beziehen sich daher auf die Zusammensetzung der Wirksubstanzen. In der einphasigen Reinigertablette werden Retardierungsmittel zugegeben, um zu verhindern, dass sich ein relevanter Teil bereits im Vorreinigungsprogramm auflöst.

Bei der erfindungsgemäßen Tablette werden in diesen Beispielen 20 % der Tablette in einem gesonderten Kompartiment ohne Retardierungsmittel eingesetzt, so dass sich dieser Anteil während der Vorreinigerphase des automatischen Reinigungsprogramms löst. Das Gesamtgewicht dieser Tablette ist jedoch gleich der herkömmlichen, einphasigen Tablette, so dass im Reinigungsprozess die gleiche Menge an Chemikalien eingesetzt wird.

| | Beispiel A | Beispiel B | Beispiel C |
|---|---|---|---|
| Ätznatron (NaOH) | 60 % | 30 % | - |
| Natrium Metasilikat | - | 40 % | 60 % |
| Soda | 14 % | 10 % | 20 % |
| Na-Tripolyphosphat | 20 % | 15 % | 10 % |
| Nichtionisches Tensid | 3% | 2 % | 6 % |
| Polymer | 2,5 % | 2 % | 3 % |
| Phosphonat | 0,5 % | 1 % | 1 % |

Anhand der chemischen Zusammensetzung ist erkennbar, dass die Alkalität von Beispiel A bis C abnimmt. Folglich sind für das angestrebte Reinigungsresultat unterschiedliche Dosierungen (Anzahl Tabletten) erforderlich.

Die Reinigungsprozesse wurden in einem gewerblichen Kochgerät mit automatischem Reinigungsprogramm, bestehend aus Vorreinigerphase und Hauptreinigerphase, bei standardisierter hartnäckiger fett- und eiweißhaltiger Verschmutzung, welche durch definierte Koch-/Bratvorgänge mit stark gewürztem Fleisch erzeugt wurden, durchgeführt.

Beurteilt wurde die notwendige Anzahl an Tabletten mit gleichem Gewicht, die erforderlich sind, um ein definiertes Reinigungsergebnis zu erhalten, bei dem die glatten Flächen des Kochgeräts keine sichtbaren Restverschmutzungen aufweisen.

Als Resultat dieser Reinigungsversuche ergibt sich folgende Matrix:

| Beispiel | Ausführung der Tablette | Erforderliche Anzahl an Reinigertabletten |
|---|---|---|
| A | Herkömmliche, retardierte einphasige Tablette | 4 |
| | Erfindungsgemäße Tablette mit integrierter nicht retardierter Vorreinigertablette | 3 |
| B | Herkömmliche, retardierte einphasige Tablette | 5 |
| | Erfindungsgemäße Tablette mit integrierter nicht retardierter Vorreinigertablette | 4 |
| C | Herkömmliche, retardierte einphasige Tablette | 6 |
| | Erfindungsgemäße Tablette mit integrierter nicht retardierter Vorreinigertablette | 5 |

Aus der Matrix geht hervor, dass sich die erforderliche Dosierung mit den erfindungsgemäßen Reinigertabletten gegenüber herkömmlichen Tabletten je nach Wirkstoffzusammensetzung um 15 bis 25 Prozent reduzieren lässt.

### Beispiel 2: Wirkprinzip der erfindungsgemäßen Reinigertablette

Anhand eines Reinigungsvorgangs, bei dem die Wirkstoffzusammensetzung aus Beispiel B in einem gewerblichen Kochgerät mit automatischem Reinigungsprogramm, bestehend aus Vorreiniger- und Hauptreinigerphase, eingesetzt wird, kann die Wirkungsweise der erfindungsgemäßen Tablettenausführung dargestellt werden. Um dies zu zeigen, wird die Vorreinigerkomponente im Wesentlichen gleich zur Hauptreinigerkomponente zusammengesetzt. Unterschiede bestehen lediglich bezüglich der Verwendung der Hilfsmittel zum Retardieren der Hauptreinigertablette.

Die erfindungsgemäße Reinigertablette bestehend aus Vorreinigerkomponente und Hauptreinigerkomponente entsprechend Fig. 1 wurde mit einer einphasigen Reinigertablette mit gleicher Gesamtzusammensetzung verglichen.

Verglichen wird ein Waschgang mit einphasigen retardierten Reinigertabletten und ein Waschgang, bei dem 20% der Wirkstoffmenge als kleinere, nicht retardierte Vorreinigertabletten in die großen retardierten Hauptreinigertabletten integriert wurden. Diese Menge an nicht retardierten Vorreinigertabletten sorgt dafür, dass schon im Vorspülgang erheblich mehr Schmutz gelöst wird.

Die Untersuchung der Reinigungslösung zeigt den Unterschied auf:

| | herkömmliche einphasige Reinigertabletten | | Reinigertabletten mit integriertem Vorreinigersystem | |
|---|---|---|---|---|
| | Spüllösung Vorreinigung | Spüllösung Hauptreinigung | Spüllösung Vorreinigung | Spüllösung Hauptreinigung |
| Trockenmasse bei 130°C (%) | 0,88 | 2,39 | 1,43 | 2,19 |
| Refraktion | 1,4 | 4,0 | 2,2 | 3,8 |
| Transparenz bei Fotometrie | 77,4 | 80,1 | 89,5 | 62,8 |

Die visuelle und fotometrische Analyse der Spüllösungen zeigt deutlich, dass bei der Reinigertablette mit integriertem Vorreinigersystem in der Vorreinigung bereits deutlich mehr Schmutz gelöst wird.

Da es sich bei den vorhergehenden, detailliert beschriebenen Reinigertabletten um Ausführungsbeispiele handelt, können sie in üblicher Weise vom Fachmann in einem weiten Umfang modifiziert werden, ohne den Bereich der Erfindung zu verlassen. Insbesondere können konkrete Ausgestaltungen der Reinigertabletten in anderen Formen als den hier beschriebenen vorliegen. Ebenso können die Rezepturen der alkalischen Reinigertabletten vom Fachmann im Sinne der vorstehend beschriebenen speziellen Ausführungsbeispiele modifiziert werden. Der Fachmann weiß auch, wie er die einzelnen Gewichtsanteile an die entsprechenden Anforderungen im Rahmen der erfindungsgemäßen Lösung der Aufgabe anpassen kann. Weiterhin schließt die Verwendung der unbestimmten Artikel "ein" bzw. "eine" nicht aus, dass die betreffenden Merkmale auch mehrfach vorhanden sein können.

## Patentansprüche

1. Maschinenreiniger in Form einer Reinigertablette mit einem alkalischen Reiniger zur Reinigung von gewerblichen Kochgeräten mit automatischem Reinigungsprogramm, umfassend ein Hauptreinigersystem für einen Hauptspülgang und ein integriertes Vorreinigersystem, das seine Wirkung bereits in einem Vorspülgang zu entfalten beginnt,
wobei das Hauptreinigersystem und das Vorreinigersystem in zumindest teilweise getrennten Kompartimenten umfasst sind,
wobei das Hauptreinigersystem eine Reinigergrundmischung und ein Retardierungsmittel umfasst
und wobei das Vorreinigersystem die Reinigergrundmischung umfasst.

2. Maschinenreiniger nach Anspruch 1, wobei die Reinigertablette in einer wenigstens 1%-igen wässerigen Lösung einen pH-Wert von größer als 8 besitzt.

3. Maschinenreiniger nach einem der vorhergehenden Ansprüche, wobei die Reinigertablette in Form einer mindestens zweiphasigen Tablette, insbesondere in Form einer Hauptreinigertablette mit darin integriertem Vorreinigersystem, ausgestaltet ist.

4. Maschinenreiniger nach einem der vorhergehenden Ansprüche, wobei das Hauptreinigersystem und/oder das Vorreinigersystem ein Alkalisystem aus einer oder mehreren Komponenten, welche aus Natriumhydroxid, Soda und Natriummetasilikat ausgewählt sind, umfassen.

5. Maschinenreiniger nach einem der vorhergehenden Ansprüche, wobei das Hauptreinigersystem und/oder das Vorreinigersystem mindestens ein zusätzliches Reinigungsmittel, ausgewählt aus der Gruppe aus Polyphosphaten, Tensiden, Polymeren und Phosphonaten, umfassen.

6. Maschinenreiniger nach einem der vorhergehenden Ansprüche, wobei das Hauptreinigersystem und/oder das Vorreinigersystem weitere Matrixkomponenten, ausgewählt aus Bindemitteln, Tablettierhilfsmitteln und Konservierungsmitteln, umfassen.

7. Maschinenreiniger nach einem der vorhergehenden Ansprüche, wobei das Retardierungsmittel eine hydrophobe Substanz umfasst, ausgewählt aus Wachsen, Stearaten, Fettsäurealkanolamiden, Carboxymethylcellulosen, Gelatine und pyrogenen Kieselsäuren.

8. Maschinenreiniger nach einem der vorhergehenden Ansprüche, wobei das Retardierungsmittel in der Tablettenmatrix oder als Überzug auf der Tablettenoberfläche vorgesehen ist.

9. Maschinenreiniger nach einem der vorhergehenden Ansprüche, wobei das Vorreinigersystem einen Zerfallsbeschleuniger oder Lösungsbeschleuniger in der Tablettenmatrix umfasst.

10. Maschinenreiniger nach Anspruch 9, wobei der Zerfallsbeschleuniger oder der Lösungsbeschleuniger ausgewählt ist aus Stärke bzw. Stärke-Derivaten, Cellulose bzw. Cellulosederivate, Alginaten, Sacchariden oder quervernetzten Polyvinylpyrrolidonen.

11. Herstellungsverfahren für einen Maschinenreiniger in Form einer Reinigertablette mit einem alkalischen Reiniger zur Reinigung von gewerblichen Kochgeräten mit automatischem Reinigungsprogramm, umfassend die Schritte
- Vermischen der Reinigerkomponenten, ausgewählt aus Alkalisystemkomponenten, zusätzlichen Reinigungsmittelkomponenten, weiteren Matrixkomponenten, um eine Reinigergrundmischung herzustellen,
- Aufteilen der Reinigergrundmischung in eine Hauptreinigermischung und eine Vorreinigermischung,
- Versehen der Hauptreinigermischung mit einem Retardierungsmittel, um ein Hauptreinigerkompartiment vorzusehen, und
- Kombinieren des Vorreinigerkompartiments mit dem Hauptreinigerkompartiment.

12. Herstellungsverfahren nach Anspruch 11, zusätzlich umfassend den Schritt des Versehens der Vorreinigermischung mit einem Zerfallsbeschleuniger oder Lösungsbeschleuniger, um das Vorreinigerkompartiment vorzusehen.

13. Verwendung einer Reinigungstablette nach einem der Ansprüche1 bis 10 für die Reinigung von gewerblichen Kochgeräten mit automatischem Reinigungsprogramm.

## Claims

1. A machine cleaning agent in form of a cleaning tablet with an alkaline cleaning agent for cleaning commercial cooking appliances with an automatic cleaning program, comprising a main cleaning system for a main washing cycle and an integrated pre-cleaning system, the effect of which starts developing during a prewash cycle,
wherein the main cleaning system and the pre-cleaning system are comprised in at least partially separate compartments,
wherein the main cleaning system comprises a basic cleaning mix and a retarding agent and wherein the pre-cleaning system comprises the basic cleaning mix.

2. The machine cleaning agent according to claim 1, wherein the cleaning tablet, in an at least one percent aqueous solution, has a pH value of larger than 8.

3. The machine cleaning agent according to one of the preceding claims, wherein the cleaning tablet is designed in form of an at least two-phase tablet, in particular in form of a main cleaning tablet with integrated pre-cleaning system.

4. The machine cleaning agent according to one of the preceding claims, wherein the main cleaning system and/or the pre-cleaning system comprise an alkali system from one or more components selected from sodium hydroxide, soda and sodium metasilicate.

5. The machine cleaning agent according to one of the preceding claims, wherein the main cleaning system and/or the pre-cleaning system comprise at least one additional cleaning agent selected from the group of polyphosphates, surfactants, polymers and phosphonates.

6. The machine cleaning agent according to one of the preceding claims, wherein the main cleaning system and/or the pre-cleaning system comprise further matrix components selected from binding agents, tableting aid and preservatives.

7. The machine cleaning agent according to one of the preceding claims, wherein the retarding agent comprises a hydrophobic substance, selected from waxes, stearates, fatty acid alkanol amides, carboxymethyl celluloses, gelatine and pyrogenous silicic acids.

8. The machine cleaning agent according to one of the preceding claims, wherein the retarding agent is provided in the tablet matrix or as a coating on the tablet surface.

9. The machine cleaning agent according to one of the preceding claims, wherein the pre-cleaning system comprises a disintegration accelerator or dissolving accelerator in the tablet matrix.

10. The machine cleaning agent according to claim 9, wherein the disintegration accelerator or the dissolving accelerator is selected from starch or starch derivatives, cellulose or cellulose derivatives, alginates, saccharides or cross-linked polyvinyl pyrrolidones.

11. A manufacturing method for a machine cleaning agent in form of a cleaning tablet with an alkaline cleaning agent for cleaning commercial cooking appliances with automatic cleaning program, comprising the steps of
- mixing together the cleaning components selected from alkaline system components, additional cleaning agent components, further matrix components, in order to prepare a basic cleaning mix,
- dividing the basic cleaning mix into a main cleaning mix and a pre-cleaning mix,
- providing the main cleaning mix with a retarding agent in order to provide a main cleaning compartment, and
- combining the pre-cleaning compartments with the main cleaning compartment.

12. The manufacturing method according to claim 11, additionally comprising the step providing the pre-cleaning mix with a disintegration accelerator or dissolving accelerator in order to provide the pre-cleaning compartment.

13. Use of a cleaning tablet according to one of claims 1 to 10 for cleaning commercial cooking appliances with automatic cleaning program.

## Revendications

1. Nettoyant pour machine sous la forme d'une pastille de nettoyant avec un nettoyant alcalin pour nettoyer des appareils de cuisine professionnels avec un programme de nettoyage automatique, comprenant un système de nettoyant principal pour un cycle principal de rinçage et un système de prénettoyant intégré, qui commence à développer son action déjà dans un cycle de prérinçage,
le système de nettoyant principal et le système de prénettoyant étant compris au moins en partie dans des compartiments séparés,
le système de nettoyant principal comprenant un mélange de base de nettoyants et un produit de retardement
et le système de prénettoyant comprenant le mélange de base de nettoyants.

2. Nettoyant pour machine selon la revendication 1, la pastille de nettoyant ayant dans une solution aqueuse d'au moins 1% une valeur de Ph supérieure à 8.

3. Nettoyant pour machine selon l'une quelconque des revendications précédentes, la pastille de nettoyant étant constituée sous la forme d'au moins une pastille à deux phases, en particulier sous la forme d'une pastille de nettoyant principal avec un système de prénettoyant intégré dans celle-ci.

4. Nettoyant pour machine selon l'une quelconque des revendications précédentes, le système de nettoyant principal et/ou le système de prénettoyant comprenant un système alcalin composé d'un ou de plusieurs composants, lesquels sont sélectionnés à partir d'hydroxyde de sodium, de soude et de métasilicate de sodium.

5. Nettoyant pour machine selon l'une quelconque des revendications précédentes, le système de nettoyant principal et/ou le système de prénettoyant comprenant au moins un produit de nettoyage supplémentaire sélectionné à partir du groupe des polyphosphates, tensioactifs, polymères et phosphonates.

6. Nettoyant pour machine selon l'une quelconque des revendications précédentes, le système de nettoyant principal et/ou le système de prénettoyant comprenant d'autres composants matriciels sélectionnés à partir de liants, d'auxiliaires de pastillage et de produits de conservation.

7. Nettoyant pour machine selon l'une quelconque des revendications précédentes, le produit de retardement comprenant une substance hydrophobe, sélectionnée à partir de cires, de stéarates, d'alcanoamides d'acides gras, de carboxyméthylcelluloses, de gélatine et d'acides siliques pyrogènes.

8. Nettoyant pour machine selon l'une quelconque des revendications précédentes, le produit de retardement étant prévu dans la matrice de pastille ou en tant que couverture sur la surface de pastille.

9. Nettoyant pour machine selon l'une quelconque des revendications précédentes, le système de prénettoyant comprenant un accélérateur de désintégration ou accélérateur de dissolution dans la matrice de pastille.

10. Nettoyant pour machine selon la revendication 9, l'accélérateur de désintégration ou l'accélérateur de dissolution étant choisi à partir d'amidon ou de dérivés d'amidon, de cellulose ou de dérivés de cellulose, d'alginates, de saccharides ou de polyvinylpyrrolidones à réticulation transversale.

11. Procédé de fabrication pour un nettoyant pour machine sous la forme d'une pastille de nettoyant avec un nettoyant alcalin pour le nettoyage d'appareils de cuisine professionnels avec un programme de nettoyage automatique, comprenant les étapes de
- mélange des composants de nettoyants sélectionnés à partir de composants de système alcalin, de composants supplémentaires de produits nettoyants, d'autres composants matriciels pour fabriquer un mélange de base de nettoyants,
- répartition du mélange de nettoyants dans un mélange principal de nettoyants et un mélange de prénettoyants,
- dotation du mélange de nettoyants principaux d'un produit de retardement pour prévoir un compartiment de nettoyant principal et
- combinaison du compartiment de prénettoyant avec le compartiment de nettoyant principal.

12. Procédé de fabrication selon la revendication 11, comprenant en plus, l'étape de dotation du mélange de prénettoyants d'un accélérateur de désintégration ou accélérateur de dissolution pour prévoir le compartiment de prénettoyant.

13. Utilisation d'une pastille de nettoyant selon l'une quelconque des revendications 1 à 10 pour le nettoyage d'appareils de cuisine professionnels avec programme de nettoyage automatique.
